# EUROPÄISCHE PATENTANMELDUNG

(11) **EP 4 775 807 A1**
(43) Veröffentlichungstag der Anmeldung: **15.07.2026**
(21) Anmeldenummer: 26150514.3
(22) Anmeldetag: 07.01.2026
(51) Int. Cl.: F01N 11/00, F01N 9/00

(54) **VERFAHREN ZUM BETREIBEN EINER ANTRIEBSEINRICHTUNG FÜR EIN KRAFTFAHRZEUG, ENTSPRECHENDE ANTRIEBSEINRICHTUNG FÜR EIN KRAFTFAHRZEUG SOWIE COMPUTERPROGRAMMPRODUKT**

(30) Priorität: 10.01.2025 DE 102025100808
(71) Anmelder: AUDI Aktiengesellschaft, 85057 Ingolstadt (DE)
(72) Erfinder: Odendall, Bodo, 85101 Lenting (DE)
(74) Vertreter: Gleiss Große Schrell und Partner mbB

(57) **Zusammenfassung**

Die Erfindung betrifft ein Verfahren zum Betreiben einer Antriebseinrichtung für ein Kraftfahrzeug, die über ein Abgas erzeugendes Antriebsaggregat und eine Abgasnachbehandlungseinrichtung zur Nachbehandlung des Abgases verfügt, wobei mittels eines Abgasnachbehandlungsmodells unter Verwendung einer eine Alterung der Abgasnachbehandlungseinrichtung beschreibenden Alterungsgröße eine Konzentration einer in dem Abgas vorliegenden Abgaskomponente stromabwärts der Abgasnachbehandlungseinrichtung ermittelt wird. Dabei ist vorgesehen, dass die Alterungsgröße zeitweise anhand einer Sauerstoffspeicherkapazität der Abgasnachbehandlungseinrichtung und zeitweise anhand einer unter Verwendung eines Temperaturmodells für die Abgasnachbehandlungseinrichtung bestimmten Schädigungsgröße ermittelt wird. Die Erfindung betrifft weiterhin eine Antriebseinrichtung für ein Kraftfahrzeug sowie ein Computerprogrammprodukt.

## Beschreibung

Die Erfindung betrifft ein Verfahren zum Betreiben einer Antriebseinrichtung für ein Kraftfahrzeug, die über ein Abgas erzeugendes Antriebsaggregat und eine Abgasnachbehandlungseinrichtung zur Nachbehandlung des Abgases verfügt, wobei mittels eines Abgasnachbehandlungsmodells unter Verwendung einer eine Alterung der Abgasnachbehandlungseinrichtung beschreibenden Alterungsgröße eine Konzentration einer in dem Abgas vorliegenden Abgaskomponente stromabwärts der Abgasnachbehandlungseinrichtung ermittelt wird. Die Erfindung betrifft weiterhin eine Antriebseinrichtung für ein Kraftfahrzeug sowie ein Computerprogrammprodukt.

Aus dem Stand der Technik ist zum Beispiel die Druckschrift DE 100 55 528 C2 bekannt. Diese beschreibt ein Verfahren zur Bestimmung des Alterungszustands eines in einem Abgasstrang einer Brennkraftmaschine angeordneten NOₓ-Speicherkatalysators während des Betriebs, wobei im Abgasstrang die Temperatur und die Luftzahl gemessen wird, wobei die Zeitdauer jeder auftretenden Temperatur ermittelt und ein Korrekturfaktor für die Basisspeicherkapazität an Stickstoffoxid in Abhängigkeit der zeitlich gewichteten Temperaturen bestimmt und eine relative Speicherkapazität des NOₓ-Speicherkatalysators als Funktion des Korrekturfaktors und der Basisspeicherkapazität berechnet wird.

Dabei ist vorgesehen, dass die Zeitdauer jeder auftretenden Luftzahl ermittelt wird, und der Korrekturfaktor auch in Abhängigkeit der zeitlich gewichteten Luftzahlen bestimmt wird, und dass die relative NOₓ-Speicherkapazität entsprechend der durch den Korrekturfaktor ausgedrückten thermischen- und/oder Oxidationsalterung adaptiv nachgeführt wird.

Es ist Aufgabe der Erfindung, ein Verfahren zum Betreiben einer Antriebseinrichtung für ein Kraftfahrzeug vorzuschlagen, welches gegenüber bekannten Verfahren Vorteile aufweist, insbesondere besonders genau den Einfluss einer Alterung der Abgasnachbehandlungseinrichtung bei dem Berechnen der Konzentration der Abgaskomponente mithilfe des Abgasnachbehandlungsmodells berücksichtigt.

Dies wird erfindungsgemäß mit einem Verfahren zum Betreiben einer Antriebseinrichtung für ein Kraftfahrzeug mit den Merkmalen des Anspruchs 1 erreicht. Dabei ist vorgesehen, dass die Alterungsgröße zeitweise anhand einer Sauerstoffspeicherkapazität der Abgasnachbehandlungseinrichtung und zeitweise anhand einer unter Verwendung eines Temperaturmodells für die Abgasnachbehandlungseinrichtung bestimmten Schädigungsgröße ermittelt wird.

Vorteilhafte Ausgestaltungen mit zweckmäßigen Weiterbildungen der Erfindung sind in den abhängigen Ansprüchen angegeben. Es wird darauf hingewiesen, dass die in der Beschreibung erläuterten Ausführungsbeispiele nicht beschränkend sind; vielmehr sind beliebige Variationen der in der Beschreibung, den Ansprüchen sowie den Figuren offenbarten Merkmale realisierbar.

Das Verfahren ist zum Betreiben der Antriebseinrichtung vorgesehen. Es wird vorzugsweise mittels eines Steuergeräts der Antriebseinrichtung umgesetzt. Die Antriebseinrichtung beziehungsweise ihr Steuergerät sind bevorzugt Bestandteil des Kraftfahrzeugs, können jedoch selbstverständlich auch separat von diesem vorliegen, insbesondere bis zu einer Montage der Antriebseinrichtung beziehungsweise des Steuergeräts an oder in dem Kraftfahrzeug. Die Antriebseinrichtung dient einem Antreiben des Kraftfahrzeugs, insoweit also einem Bereitstellen eines auf das Antreiben des Kraftfahrzeugs gerichteten Antriebsdrehmoments. Zum Bereitstellen des Antriebsdrehmoments weist die Antriebseinrichtung das Antriebsaggregat auf. Das Antriebsaggregat liegt vorzugsweise als Brennkraftmaschine vor, insbesondere als Otto-Brennkraftmaschine oder als Diesel-Brennkraftmaschine.

Dem Antriebsaggregat werden während eines Betriebs der Antriebseinrichtung zumindest zeitweise Kraftstoff und Frischgas zugeführt, wobei das Frischgas zumindest zeitweise Frischluft enthält. Zusätzlich kann das Frischgas Abgas aufweisen, sofern eine Abgasrückführung realisiert ist, bei welcher das von dem Antriebsaggregat erzeugte Abgas zumindest teilweise wieder in das Antriebsaggregat zurückgeführt wird, nämlich als Bestandteil des Frischgases. Der Kraftstoff und das Frischgas, die dem Antriebsaggregat zugeführt werden, bilden ein Kraftstoff-Frischgas-Gemisch mit einer bestimmten Zusammensetzung, das in dem Antriebsaggregat zur Reaktion gebracht wird.

Während des Betriebs des Antriebsaggregats fällt aufgrund der chemischen Reaktion von Kraftstoff und Frischgas miteinander Abgas an, welches in Richtung einer Außenumgebung der Antriebseinrichtung beziehungsweise des Kraftfahrzeugs abgeführt wird. Da in dem von dem Antriebsaggregat erzeugten Abgas Schadstoffe enthalten sind, wird das Abgas vor dem Entlassen in die Außenumgebung zunächst der Abgasnachbehandlungseinrichtung zugeführt. In der Abgasnachbehandlungseinrichtung werden die Schadstoffe zumindest teilweise in ungefährlichere Produkte umgesetzt. Erst nach dem Durchlaufen der Abgasnachbehandlungseinrichtung wird das Abgas in die Außenumgebung abgeführt, insbesondere durch ein Endrohr der Antriebseinrichtung.

Die Abgasnachbehandlungseinrichtung ist vorzugsweise als Fahrzeugkatalysator ausgestaltet, insbesondere als Drei-Wege-Katalysator, Oxidationskatalysator, NOₓ-Speicherkatalysator oder SCR-Katalysator. Es kann vorgesehen sein, dass der Fahrzeugkatalysator in einen Partikelfilter integriert ist, insbesondere in einen Otto-Partikelfilter oder einen Diesel-Partikelfilter. Hierzu ist zum Beispiel der Partikelfilter mit einer katalytischen Beschichtung versehen.

Eine Umwandlungsrate und damit die Konvertierungsleistung des Fahrzeugkatalysators, mit welcher die Schadstoffe in die ungefährlicheren Produkte umgesetzt werden, hängen insbesondere von der Zusammensetzung des der Abgasnachbehandlungseinrichtung beziehungsweise des dem Fahrzeugkatalysator zugeführten Abgases sowie der Temperatur der Abgasnachbehandlungseinrichtung ab.

Die Bestandteile des von dem Antriebsaggregat erzeugten Abgases werden auch als Rohemissionen bezeichnet. Die Rohemissionen beschreiben insoweit die Zusammensetzung des Abgases stromaufwärts der Abgasnachbehandlungseinrichtung beziehungsweise strömungstechnisch zwischen dem Antriebsaggregat und der Abgasnachbehandlungseinrichtung. Die in dem Abgas enthaltenen Stoffe werden bei dem Durchlaufen der Abgasnachbehandlungseinrichtung durch das Abgas teilweise umgewandelt, sodass sich die Zusammensetzung des Abgases ändert. Die stromabwärts der Abgasnachbehandlungseinrichtung in dem Abgas vorliegenden Stoffe, aus welchen sich das Abgas zusammensetzt, werden auch als Endrohremissionen bezeichnet, da das Abgas mit dieser Zusammensetzung durch das Endrohr der Antriebseinrichtung in die Außenumgebung entlassen wird.

Die Menge der in den Endrohremissionen enthaltenen Schadstoffe hängt, wie bereits erwähnt, von den Rohemissionen ab, zusätzlich jedoch auch von der Konvertierungsleistung der Abgasnachbehandlungseinrichtung beziehungsweise des Fahrzeugkatalysators. Diese ist temperaturabhängig. Insbesondere ist die Konvertierungsleistung umso niedriger, je weiter eine Temperatur der Abgasnachbehandlungseinrichtung von einer Betriebstemperatur der Abgasnachbehandlungseinrichtung abweicht, je größer also ein Absolutwert der Differenz zwischen den Temperaturen ist. Unter der Temperatur der Abgasnachbehandlungseinrichtung ist beispielsweise eine Temperatur eines keramischen Wabenkörpers zu verstehen, welcher mit der katalytischen Beschichtung versehen ist.

Um die Schadstoffemission der Antriebseinrichtung zu ermitteln, also die in die aus Umgebung abgeführte Menge der wenigstens einen Abgaskomponente, wird das Abgasnachbehandlungsmodell herangezogen. Das Abgasnachbehandlungsmodell modelliert die Konvertierung wenigstens einer Abgaskomponente mithilfe der Abgasnachbehandlungseinrichtung. Hierzu wird dem Abgasnachbehandlungsmodell als eine erste Eingangsgröße eine Eintrittskonzentration der wenigstens einen Abgaskomponente zugeführt, welche stromaufwärts der Abgasnachbehandlungseinrichtung vorliegt. Als Ausgangsgröße des Abgasnachbehandlungsmodell liegt die Konzentration der Abgaskomponente stromabwärts der Abgasnachbehandlungseinrichtung vor, die auch als Austrittskonzentration bezeichnet wird. Grundsätzlich kann eine beliebige Anzahl an Austrittskonzentrationen einer beliebigen Anzahl an Abgaskomponenten mittels des Abgasnachbehandlungsmodells ermittelt werden.

Die Eintrittskonzentration kann auf beliebige Art und Weise ermittelt werden, beispielsweise wird sie in Abhängigkeit von einem Betriebspunkt des Antriebsaggregats bestimmt, wobei der Betriebspunkt beispielsweise durch das momentan von dem Antriebsaggregat bereitgestellte Antriebsdrehmoment und/oder eine momentane Drehzahl des Antriebsaggregats gekennzeichnet ist. Beispielsweise ist die Eintrittskonzentration beispielsweise gleich einer Rohemission des Antriebsaggregats, also gleich der von dem Antriebsaggregat erzeugten beziehungsweise ausgestoßenen Menge der wenigstens einen Abgaskomponente.

Als weitere Eingangsgröße wird dem Abgasnachbehandlungsmodell beispielsweise ein Verbrennungsluftverhältnis zugeführt. Es ist beispielsweise vorgesehen, das Eintrittsverbrennungsluftverhältnis gleich einem Verbrennungsluftverhältnis zu setzen, welches aus einem Messwert einer Lambdasonde stromaufwärts der Abgasnachbehandlungseinrichtung und/oder einem Messwert einer Lambdasonde stromabwärts der Abgasnachbehandlungseinrichtung ermittelt wird. Der Messwert beschreibt insoweit das stromaufwärts beziehungsweise stromabwärts der Abgasnachbehandlungseinrichtung in dem Abgas vorliegende Verbrennungsluftverhältnis beziehungsweise eine Menge des dort in dem Abgas vorliegenden Restsauerstoffs.

Die Konvertierungsleistung der Abgasnachbehandlungseinrichtung ist zudem maßgeblich von der Alterung der Abgasnachbehandlungseinrichtung abhängig. Je älter die Abgasnachbehandlungseinrichtung ist, umso geringer ist üblicherweise die Konvertierungsleistung. Um die Konzentration der Abgaskomponente unter Verwendung des Abgasnachbehandlungsmodells während des Betriebs der Antriebseinrichtung zuverlässig ermitteln zu können, insbesondere über eine gesamte Lebensdauer der Abgasnachbehandlungseinrichtung hinweg, ist es daher notwendig, diese Alterung zu berücksichtigen. Aus diesem Grund wird die Alterungsgröße bestimmt und dem Abgasnachbehandlungsmodell als Eingangsgröße zugeführt.

Letztlich hängt also die Austrittskonzentration der Abgaskomponente maßgeblich von der Eintrittskonzentration sowie der Alterungsgröße ab. Entsprechend ist es von großer Bedeutung, die Alterungsgröße mit hoher Genauigkeit zu ermitteln. Beispielsweise wird die Alterungsgröße in Abhängigkeit von der Sauerstoffspeicherkapazität der Abgasnachbehandlungseinrichtung ermittelt. Die Sauerstoffspeicherkapazität beschreibt die Menge an Sauerstoff, welche die Abgasnachbehandlungseinrichtung maximal zwischenspeichern kann, insbesondere aufgrund einer in der Abgasnachsendungseinrichtung ablaufenden chemischen Reaktion.

Die Sauerstoffspeicherkapazität sinkt üblicherweise mit zunehmender Alterung der Abgasnachbehandlungseinrichtung, sodass sie als zuverlässiges Maß für die Alterung angesehen wird. Die Anmelderin hat hat jedoch überraschenderweise festgestellt, dass die Sauerstoffspeicherkapazität nicht durchgehend hinreichend ist, um die Alterung mit hoher Genauigkeit zu berücksichtigen. Aus diesem Grund wird gemäß der Erfindung vorgeschlagen, die Alterungsgröße zeitweise anhand der Sauerstoffspeicherkapazität zu ermitteln, insbesondere lediglich zeitweise. Zusätzlich wird bei dem Ermitteln der Alterungsgröße zeitweise, insbesondere lediglich zeitweise, die Schädigungsgröße herangezogen, die unter Verwendung des Temperaturmodells bestimmt wird.

Es ist also nicht vorgesehen, die Alterungsgröße durchgehend aus der Sauerstoffspeicherkapazität oder durchgehend aus der Schädigungsgröße zu ermitteln, sondern unter bestimmten Bedingungen jeweils eine der beiden Größen zu berücksichtigen. Unter der Schädigungsgröße wird eine Größe verstanden, welche die Schädigung der Abgasnachbehandlungseinrichtung über der Zeit aufgrund eines Temperatureinflusses auf die Abgasnachbehandlungseinrichtung beschreibt. Die Abgasnachbehandlungseinrichtung ist auf eine bestimmte Betriebstemperatur ausgelegt, bei welcher sie im Mittel ihre höchste Konvertierungsleistung für die Abgaskomponente oder mehrere Abgaskomponenten aufweist.

Entspricht die Temperatur der Abgasnachbehandlungseinrichtung dieser Betriebstemperatur, so liegt eine bestimmte Schädigung über der Zeit vor, die Alterung der Abgasnachbehandlungseinrichtung schreitet also mit einer gewissen Geschwindigkeit voran. Weicht die Temperatur von der Betriebstemperatur ab, so kann sich eine schwächer oder eine stärker ausgeprägte Alterung ergeben. Dies wird mithilfe der Schädigungsgröße berücksichtigt. Somit wird eine hohe Genauigkeit der Alterungsgröße und damit eine hohe Genauigkeit bei dem Ermitteln der Konzentration der Abgaskomponente unter Verwendung des Abgasnachbehandlungsmodells erreicht.

Vorzugsweise ist es vorgesehen, die Sauerstoffspeicherkapazität während einer Diagnose der Abgasnachbehandlungseinrichtung zu ermitteln. Im Zuge der Diagnose wird beispielsweise der Sauerstoffspeicher der Abgasnachbehandlungseinrichtung vollständig entleert und nachfolgend vollständig gefüllt oder umgekehrt. Ob der Sauerstoffspeicher vollständig gefüllt oder vollständig entleert ist, wird unter Verwendung einer oder mehrerer Lambdasonden festgestellt. Anhand einer Bilanzierung des während der Diagnose der Abgasnachbehandlungseinrichtung zugeführten Sauerstoffs und/oder des aus ihnen abgeführten Sauerstoffs wird die Sauerstoffspeicherkapazität ermittelt. Auch andere Vorgehensweisen sind selbstverständlich grundsätzlich durchführbar, solange sie eine hinreichend genaue Ermittlung der Sauerstoffspeicherkapazität ermöglichen.

Eine Weiterbildung der Erfindung sieht vor, dass mithilfe des Temperaturmodells eine Einflusstemperatur der Abgasnachbehandlungseinrichtung ermittelt und anhand der Einflusstemperatur die Schädigungsgröße bestimmt wird. Das Temperaturmodell ermittelt aus einer oder mehrerer Eingangsgrößen die Einflusstemperatur als Ausgangsgröße. Die Einflusstemperatur beschreibt diejenige Temperatur, mit welcher die Abgasnachbehandlungseinrichtung beaufschlagt wird. Die Einflusstemperatur beschreibt also beispielsweise eine tatsächliche Temperatur der Abgasnachbehandlungseinrichtung oder eine Temperatur, welche theoretisch in der Abgasnachbehandlungseinrichtung vorliegt. Die Schädigungsgröße wird aus der Einflusstemperatur ermittelt, insbesondere liegt die Schädigungsgröße als Funktion der Einflusstemperatur vor. Bevorzugt ist die Schädigungsgröße umso größer, je höher die Einflusstemperatur ist. Mit der beschriebenen Vorgehensweise ist eine genaue Abschätzung der Alterung der Abgasnachbehandlungseinrichtung und eine entsprechend genaue Ermittlung der Alterungsgröße umgesetzt.

Eine Weiterbildung der Erfindung sieht vor, dass die Einflusstemperatur aus einer gemessenen Temperatur und/oder einem Betriebsparameter des Antriebsaggregats ermittelt wird. Die gemessene Temperatur ist eine Temperatur, welche unter Verwendung eines Temperatursensors gemessen wird. Es kann vorgesehen sein, dass die Einflusstemperatur gleich dieser gemessenen Temperatur gesetzt wird. Zusätzlich oder alternativ wird bei dem Ermitteln der Einflusstemperatur der Betriebsparameter des Antriebsaggregats berücksichtigt. Der Betriebsparameter ist ein Parameter, der den Betrieb des Antriebsaggregats unmittelbar beeinflusst und/oder beschreibt. Beispielsweise beschreibt der Betriebsparameter den Betriebspunkt des Antriebsaggregats und/oder einen Kraftstoffdurchsatz, also eine dem Antriebsaggregat während seines Betriebs pro Zeiteinheit zugeführte Menge an Kraftstoff. Besonders bevorzugt liegt die Einflusstemperatur als Funktion sowohl der gemessenen Temperatur als auch des Betriebsparameters vor. Mit der beschriebenen Vorgehensweise wird eine hohe Genauigkeit bei dem Ermitteln der Alterungsgröße erreicht.

Eine Weiterbildung der Erfindung sieht vor, dass als gemessene Temperatur eine stromaufwärts oder stromabwärts der Abgasnachbehandlungseinrichtung gemessene Abgastemperatur des Abgases verwendet wird. Stromaufwärts oder stromabwärts der Abgasnachbehandlungseinrichtung liegt also ein Temperatursensor vor, mittels welchem die Temperatur des Abgases gemessen wird. Beispielsweise erfolgt das Messen der Temperatur unmittelbar stromaufwärts oder unmittelbar stromabwärts der Abgasnachbehandlungseinrichtung. Selbstverständlich kann es auch vorgesehen sein, sowohl stromaufwärts als auch stromabwärts der Abgasnachbehandlungseinrichtung jeweils eine Temperatur zu messen und die gemessene Temperatur aus beiden Temperaturen zu bestimmen, insbesondere in Form eines Mittelwerts oder dergleichen. Mit der beschriebenen Vorgehensweise wird eine hohe Genauigkeit bei dem Bestimmen der Alterungsgröße erreicht.

Eine Weiterbildung der Erfindung sieht vor, dass aus dem Betriebsparameter des Antriebsaggregats eine aufgrund einer exothermen Reaktion des Abgases in der Abgasnachbehandlungseinrichtung auftretende Temperaturdifferenz bestimmt und bei dem Ermitteln der Einflusstemperatur verwendet wird. Die Einflusstemperatur wird also von der Temperaturdifferenz beeinflusst. Beispielsweise liegt die Einflusstemperatur als Summe der gemessenen Temperatur und der Temperaturdifferenz vor. Die Temperaturdifferenz ergibt sich durch die in der Abgasnachbehandlungseinrichtung ablaufende exothermen Reaktion des Abgases beziehungsweise zumindest einer Abgaskomponente des Abgases. Die exothermen Reaktion ist beispielsweise die Oxidation von Kohlenstoffmonoxid, die Oxidation von unverbranntem Kohlenwasserstoff oder die Reduktion von Stickstoffoxid.

Die exothermen Reaktion bewirkt eine lokale Temperaturerhöhung in der Abgasnachbehandlungseinrichtung und beeinflusst damit maßgeblich die Alterung der Abgasnachbehandlungseinrichtung. Aus diesem Grund soll sie bei dem Ermitteln der Schädigungsgröße berücksichtigt werden. Dies erfolgt unter Verwendung des Betriebsparameters, anhand welchem die Zusammensetzung des Abgases stromaufwärts der Abgasnachbehandlungseinrichtung bestimmt wird. Diese Zusammensetzung wird auch als Rohemission des Antriebsaggregats bezeichnet. Anhand der Zusammensetzung des Abgases kann abgeleitet werden, ob und in welchem Ausmaß die exotherme Reaktion in der Abgasnachbehandlungseinrichtung abläuft. Die Temperaturdifferenz liegt mithin als Funktion des Betriebsparameters des Antriebsaggregats vor, die Einflusstemperatur wiederum als Funktion der Temperaturdifferenz. Mit der beschriebenen Vorgehensweise wird die Alterung der Abgasnachbehandlungseinrichtung besonders präzise berücksichtigt.

Eine Weiterbildung der Erfindung sieht vor, dass als Betriebsparameter ein Kraftstoffdurchsatz verwendet wird, mit welchem dem Antriebsaggregat der Kraftstoff zugeführt wird. Der Kraftstoffdurchsatz beschreibt die Menge des Kraftstoffs pro Zeiteinheit, die dem Antriebsaggregat zugeführt wird. Als Menge wird beispielsweise eine Masse oder ein Volumen des Kraftstoffs herangezogen. Der Kraftstoffdurchsatz ermöglicht eine besonders präzise Ermittlung, ob und in welchem Ausmaß die exothermen Reaktion abläuft, sodass aus dem Betriebsparameter die Temperaturdifferenz abgeleitet werden kann. Auch diese Vorgehensweise dient dem Erreichen einer hohen Genauigkeit der Alterungsgröße.

Eine Weiterbildung der Erfindung sieht vor, dass anhand der Einflusstemperatur und/oder einer Zeitgröße aus mehreren Schädigungsdatensätzen, in welche jeweils ein Wert der Einflusstemperatur und/oder ein Wert der Zeitgröße einerseits und ein Wert einer Teilschädigungsgröße andererseits enthalten sind, ein Schädigungsdatensatz ausgewählt und aus dem in dem ausgewählten Schädigungsdatensatz hinterlegten Wert der Teilschädigungsgröße die Schädigungsgröße ermittelt wird, insbesondere durch Addition und/oder Integration. Die Schädigungsdatensätzen sind in der Antriebseinrichtung, vorzugsweise in dem Steuergerät, welches zum Durchführen des beschriebenen Verfahrens dient, hinterlegt.

Die Schädigungsdatensätzen beschreiben den Einfluss der Einflusstemperatur beziehungsweise der Zeitgröße auf die Schädigungsgröße, nämlich unter Verwendung der Teilschädigungsgröße. Die Teilschädigungsgröße beziehungsweise ihr Wert beschreibt also den jeweiligen Einfluss der Einflusstemperatur beziehungsweise der Zeitgröße auf die Schädigungsgröße. Wird die Einflusstemperatur zur Auswahl des Schädigungsdatensatzes verwendet, so sind in den Schädigungsdatensätzen der Wert der Einflusstemperatur und der Wert der Teilschädigungsgröße hinterlegt. Wird hingegen die Zeitgröße herangezogen, so sind in den Schädigungsdatensätzen jeweils der Wert der Zeitgröße sowie der Wert der Teilschädigungsgröße enthalten.

Anhand der Einflusstemperatur beziehungsweise der Zeitgröße wird aus den Schädigungsdatensätzen der Schädigungsdatensatz ausgewählt und der in dem Schädigungsdatensatz hinterlegte Wert der Teilschädigungsgröße aus diesem extrahiert. Der Wert der Teilschädigungsgröße wird zum Ermitteln der Schädigungsgröße herangezogen, vorzugsweise wird die Schädigungsgröße um den Wert der Teilschädigungsgröße inkrementiert, sodass das ermittelnde Schädigungsgröße durch Addition beziehungsweise Integration vorgenommen wird.

Wird die Einflusstemperatur zum Auswählen des Schädigungsdatensatz ist herangezogen, so ist in den Schädigungsdatensätzen für unterschiedliche Werte der Einflusstemperatur jeweils der dazugehörige Wert der Teilschädigungsgröße hinterlegt. Bei einer solchen Vorgehensweise wird die tatsächlich an Bord des Kraftfahrzeugs ermittelte Einflusstemperatur herangezogen, um den Wert der Teilschädigungsgröße zu bestimmen und zum Ermitteln der Schädigungsgröße herangezogen. Ist hingegen die Zeitgröße derjenige Parameter, anhand welcher der Schädigungsdatensatz ausgewählt wird, so wurden die in den Schädigungsdatensätzen hinterlegten Werte der Teilschädigungsgröße nicht anhand einer tatsächlich vorliegenden Einflusstemperatur bestimmt, sondern für einen statistisch wahrscheinlichen Verlauf der Einflusstemperatur ermittelt und in der Antriebseinrichtung hinterlegt.

Das Verwenden der Einflusstemperatur ermöglicht eine besonders präzise Berücksichtigung der tatsächlich auf die Abgasnachbehandlungseinrichtung einwirkenden Temperatur, das statistische Berücksichtigen der Einflusstemperatur anhand der Zeitgröße kann jedoch hinreichend sein. Die Zeitgröße beschreibt insbesondere eine Betriebsdauer der Abgasnachbehandlungseinrichtung , insbesondere eine akkumulierte Betriebsdauer der Abgasnachbehandlungseinrichtung über ihre gesamte Lebensdauer hinweg.

Eine Weiterbildung der Erfindung sieht vor, dass die Alterungsgröße bis zum Unterschreiten eines Kapazitätsschwellenwerts durch die Sauerstoffspeicherkapazität anhand der Schädigungsgröße und ab dem Unterschreiten anhand der Sauerstoffspeicherkapazität ermittelt wird, und/oder dass die Alterungsgröße bis zum Überschreiten eines Schädigungsschwellenwerts durch die Schädigungsgröße anhand der Schädigungsgröße und ab dem Überschreiten anhand der Sauerstoffspeicherkapazität ermittelt wird, und/oder dass eine erste Teilgröße der Alterungsgröße anhand der Sauerstoffspeicherkapazität und eine zweite Teilgröße der Alterungsgröße anhand der Schädigungsgröße ermittelt und die Alterungsgröße aus der ersten Teilgröße und der zweiten Teilgröße bestimmt wird.

Grundsätzlich kann die Alterungsgröße also mit unterschiedlichen Ansätzen ermittelt werden. Gemäß einer ersten Variante ist für die Alterungsgröße die Schädigungsgröße maßgeblich, bis die Sauerstoffspeicherkapazität den Kapazitätsschwellenwert unterschreitet, also kleiner ist als diese. Solange die Sauerstoffspeicherkapazität also mindestens dem Kapazitätsschwellenwert entspricht, wird die Alterungsgröße aus der Schädigungsgröße, insbesondere ausschließlich aus der Schädigungsgröße, bestimmt. Ab dem Unterschreiten, also sobald die Sauerstoffspeicherkapazität kleiner ist als der Kapazitätsschwellenwert, wird für das Ermitteln der Alterungsgröße die Sauerstoffspeicherkapazität herangezogen, vorzugsweise ausschließlich.

Gemäß einer zweiten Variante wird die Schädigungsgröße herangezogen, um zu ermitteln, ob die Alterungsgröße aus der Schädigungsgröße oder der Sauerstoffspeicherkapazität bestimmt wird. Solange die Schädigungsgröße kleiner ist als der Schädigungsschwellenwerts, wird die Alterungsgröße aus der Schädigungsgröße ermittelt, insbesondere ausschließlich aus dieser. Ab dem Überschreiten, also sobald die Schädigungsgröße den Schädigungsschwellenwert überschritten hat, wird die Alterungsgröße aus der Sauerstoffspeicherkapazität ermittelt, bevorzugt ausschließlich.

Gemäß einer dritten Variante ist es vorgesehen, aus der Sauerstoffspeicherkapazität die erste Teilgröße und aus der Schädigungsgröße die zweite Teilgröße zu bestimmen. Die erste Teilgröße und die zweite Teilgröße werden dann zum Ermitteln der Alterungsgröße herangezogen, beispielsweise ergibt sich die Alterungsgröße durch Addition der ersten Teilgröße und der zweiten Teilgröße oder es wird die größere oder kleinere der Teilgrößen als Alterungsgröße verwendet. In jedem Fall wird eine hohe Genauigkeit der Alterungsgröße erreicht.

Eine Weiterbildung der Erfindung sieht vor, dass das Abgasnachbehandlungsmodell die Konzentration der Abgaskomponente anhand einer in Abhängigkeit von der Alterungsgröße bestimmten Reaktionsgeschwindigkeit und/oder einer in Abhängigkeit von der Alterungsgröße bestimmten Temperaturschwelle ermittelt. Die Konzentration beziehungsweise die Ausgangskonzentration ergibt sich im Rahmen des Abgasnachbehandlungsmodells aus der Eingangskonzentration sowie der Reaktionsgeschwindigkeit und/oder der Temperaturschwelle.

Die Reaktionsgeschwindigkeit beschreibt, mit welcher Geschwindigkeit beziehungsweise in welchem Ausmaß die Abgaskomponente während des Durchlaufens der Abgasnachbehandlungseinrichtung durch das Abgas umgewandelt wird. Die Temperaturschwelle beschreibt hingegen, ob die Reaktion überhaupt abläuft. Beispielsweise ist die Temperaturschwelle eine Untergrenze oder eine Obergrenze für die Temperatur. Die Reaktionsgeschwindigkeit beziehungsweise die Temperaturschwelle liegt bevorzugt als Funktion der Alterungsgröße vor, die Alterungsgröße beeinflusst also entweder die Reaktionsgeschwindigkeit, die Temperaturschwelle oder sowohl die Reaktionsgeschwindigkeit als auch die Temperaturschwelle.

Beispielsweise wird die Reaktionsgeschwindigkeit mit einem Korrekturfaktor beaufschlagt, insbesondere multipliziert, welcher aus der Alterungsgröße bestimmt wird. Für die Temperaturschwelle wird bevorzugt aus der Alterungsgröße ein Offset bestimmt, welcher zu der Temperaturschwelle hinzu addiert oder von ihr subtrahiert wird. Mit einer solchen Vorgehensweise wird die Alterung der Abgasnachbehandlungseinrichtung besonders präzise bei dem Ermitteln der Austrittskonzentration berücksichtigt.

Die Erfindung betrifft weiterhin eine Antriebseinrichtung für ein Kraftfahrzeug, insbesondere zur Durchführung des Verfahrens gemäß den Ausführungen im Rahmen dieser Beschreibung, wobei die Antriebseinrichtung über ein Abgas erzeugendes Antriebsaggregat und eine Abgasnachbehandlungseinrichtung zur Nachbehandlung des Abgases verfügt, und wobei die Antriebseinrichtung dazu vorgesehen und ausgestaltet ist, mittels eines Abgasnachbehandlungsmodells unter Verwendung einer eine Alterung der Abgasnachbehandlungseinrichtung beschreibenden Alterungsgröße eine Konzentration einer in dem Abgas vorliegenden Abgaskomponente stromabwärts der Abgasnachbehandlungseinrichtung zu ermitteln.

Die Antriebseinrichtung ist zudem dazu vorgesehen und ausgestaltet, die Alterungsgröße zeitweise anhand einer Sauerstoffspeicherkapazität der Abgasnachbehandlungseinrichtung und zeitweise anhand einer unter Verwendung eines Temperaturmodells für die Abgasnachbehandlungseinrichtung bestimmten Schädigungsgröße zu ermitteln. Auf die Vorteile einer derartigen Ausgestaltung der Antriebseinrichtung beziehungsweise einer derartigen Vorgehensweise wurde bereits hingewiesen. Sowohl die Antriebseinrichtung als auch das Verfahren zu ihrem Betreiben können gemäß den Erläuterungen im Rahmen dieser Beschreibung weitergebildet sein, sodass insoweit auf diese verwiesen wird.

Zudem betrifft die Erfindung ein Computerprogrammprodukt, umfassend Befehle, die bewirken, dass die Antriebseinrichtung gemäß den Ausführungen dieser Beschreibung das erläuterte Verfahren ausführt. Hinsichtlich der Vorteile und möglicher vorteilhafter Weiterbildungen wird in Gänze auf die Beschreibung verwiesen.

Die in der Beschreibung beschriebenen Merkmale und Merkmalskombinationen, insbesondere die in der nachfolgenden Figurenbeschreibung beschriebenen und/oder in den Figuren gezeigten Merkmale und Merkmalskombinationen, sind nicht nur in der jeweils angegebenen Kombination, sondern auch in anderen Kombinationen oder in Alleinstellung verwendbar, ohne den Rahmen der Erfindung, insbesondere den Rahmen der Ansprüche, zu verlassen. Es sind somit auch Ausführungsformen als von der Erfindung umfasst anzusehen, die in der Beschreibung und/oder den Figuren nicht explizit gezeigt oder erläutert sind, jedoch aus den erläuterten Ausführungsformen hervorgehen oder aus ihnen ableitbar sind, insbesondere im Rahmen der Ansprüche.

Die Erfindung wird nachfolgend anhand der in der Zeichnung dargestellten Ausführungsbeispiele näher erläutert, ohne dass eine Beschränkung der Erfindung erfolgt. Dabei zeigt die einzige
- Figur 1: ein Diagramm, anhand welchem ein Verfahren zum Betreiben einer Antriebseinrichtung für ein Kraftfahrzeug erläutert wird.

Die Figur 1 zeigt ein Diagramm, anhand welchem rein beispielhaft ein Verfahren zum Betreiben einer Antriebseinrichtung für ein Kraftfahrzeug erläutert wird. Die Antriebseinrichtung verfügt über ein Abgas erzeugendes Antriebsaggregat sowie über eine Abgasnachbehandlungseinrichtung zur Nachbehandlung dieses Abgases. Vorzugsweise liegt stromaufwärts der Abgasnachbehandlungseinrichtung eine erste Lambdasonde und stromabwärts der Abgasnachbehandlungseinrichtung eine zweite Lambdasonde vor, wobei mithilfe jeder der Lambdasonden jeweils ein in dem Abgas vorliegendes Verbrennungsluftverhältnis ermittelt wird. Beispielsweise ist die erste Lambdasonde als Breitbandlambdasonde und die zweite Lambdasonde als Sprunglambdasonde ausgestaltet. Die Lambdasonden sind jedoch optional und für das hier beschriebene Verfahren allenfalls von untergeordneter Bedeutung.

In dem Diagramm sind ein Verlauf 1, ein Verlauf 2, ein Verlauf 3 sowie ein Verlauf 4 aufgetragen, nämlich beispielhaft über der Zeit. Anstelle der Zeit kann auch eine Laufleistung des Kraftfahrzeugs herangezogen werden. Der Verlauf 1 zeigt eine Sauerstoffspeicherkapazität der Abgasnachbehandlungseinrichtung, der Verlauf 2 eine eine Alterung der Abgasnachbehandlungseinrichtung tatsächlich beschreibende Alterungsgröße, der Verlauf 3 eine aus der Sauerstoffspeicherkapazität ermittelte erste Teilgröße der Alterungsgröße und der Verlauf 4 eine anhand einer Schädigungsgröße ermittelte zweite Teilgröße der Alterungsgröße.

Es ist erkennbar, dass die Sauerstoffspeicherkapazität bis zu dem Zeitpunkt t₁ größer ist als eine Kapazität C₁ und zudem vergleichsweise langsam absinkt. Erst ab dem Zeitpunkt t₁ beziehungsweise ab dem Erreichen der Kapazität C₁ sinkt die Sauerstoffspeicherkapazität rascher ab, bis sie in dem Zeitpunkt t₂ die Kapazität C₂ erreicht. Mit dem Unterschreiten der Kapazität C₂ durch die Sauerstoffspeicherkapazität ist ein Austausch der Abgasnachbehandlungseinrichtung notwendig.

Der Verlauf 2 zeigt einen tatsächlichen Einfluss einer Alterung der Abgasnachbehandlungseinrichtung auf eine Konvertierungsleistung der Abgasnachbehandlungseinrichtung. Er beschreibt hierzu die Alterung in Form einer Alterungsgröße. Es ist erkennbar, dass diese im Wesentlichen durchgehend ansteigt, wobei der Anstieg sich ab dem Zeitpunkt t₁ beschleunigt. Der Verlauf 3 zeigt eine Teilgröße der Alterungsgröße, welche allein aus der Sauerstoffspeicherkapazität des Verlaufs 1 ermittelt ist. Entsprechend ähnelt der Verlauf 3 dem Verlauf 1 reziprok. Es ist weiterhin erkennbar, dass der Verlauf 3 die tatsächliche Alterungsgröße des Verlaufs 2 nur unzureichend wiedergibt, insbesondere bis zu dem Zeitpunkt t₁.

Aus diesem Grund ist es vorgesehen, die erste Teilgröße erst ab dem Zeitpunkt t₁ zum Ermitteln der Alterungsgröße heranzuziehen. Bis zum Erreichen des Zeitpunkts t₁ wird hingegen die Alterungsgröße aus einer zweiten Teilgröße bestimmt, welche unter Verwendung einer Schädigungsgröße ermittelt wird, die anhand eines Temperaturmodells für die Abgasnachbehandlungseinrichtung bestimmt ist. Die zweite Teilgröße ist in dem Verlauf 4 dargestellt.

Es zeigt sich, dass die zweite Teilgröße die Schädigungsgröße bis zum Erreichen des Zeitpunkts t₁ besser nachbildet als die erste Teilgröße.

Entsprechend ist es vorgesehen, die Alterungsgröße zeitweise anhand der ersten Teilgröße und zeitweise anhand der zweiten Teilgröße zu ermitteln. Die erste Teilgröße wird dabei anhand der Sauerstoffspeicherkapazität der Abgasnachbehandlungseinrichtung und die zweite Teilgröße unter Verwendung der Schädigungsgröße ermittelt. Hieraus ergibt sich ein genauer Wert der Alterungsgröße und aus dieser wiederum eine genaue Bestimmung der Konvertierungsleistung der Abgasnachbehandlungseinrichtung.

### BEZUGSZEICHENLISTE:

- 1: Verlauf
- 2: Verlauf
- 3: Verlauf
- 4: Verlauf

## Patentansprüche

1. Verfahren zum Betreiben einer Antriebseinrichtung für ein Kraftfahrzeug, die über ein Abgas erzeugendes Antriebsaggregat und eine Abgasnachbehandlungseinrichtung zur Nachbehandlung des Abgases verfügt, wobei mittels eines Abgasnachbehandlungsmodells unter Verwendung einer eine Alterung der Abgasnachbehandlungseinrichtung beschreibenden Alterungsgröße eine Konzentration einer in dem Abgas vorliegenden Abgaskomponente stromabwärts der Abgasnachbehandlungseinrichtung ermittelt wird, **dadurch gekennzeichnet, dass** die Alterungsgröße zeitweise anhand einer Sauerstoffspeicherkapazität der Abgasnachbehandlungseinrichtung und zeitweise anhand einer unter Verwendung eines Temperaturmodells für die Abgasnachbehandlungseinrichtung bestimmten Schädigungsgröße ermittelt wird.

2. Verfahren nach Anspruch 1, **dadurch gekennzeichnet, dass** mit Hilfe des Temperaturmodells eine Einflusstemperatur der Abgasnachbehandlungseinrichtung ermittelt und anhand der Einflusstemperatur die Schädigungsgröße bestimmt wird.

3. Verfahren nach einem der vorhergehenden Ansprüche, **dadurch gekennzeichnet, dass** die Einflusstemperatur aus einer gemessenen Temperatur und/oder einem Betriebsparameter des Antriebsaggregats ermittelt wird.

4. Verfahren nach einem der vorhergehenden Ansprüche, **dadurch gekennzeichnet, dass** als gemessene Temperatur eine stromaufwärts oder stromabwärts der Abgasnachbehandlungseinrichtung gemessene Abgastemperatur des Abgases verwendet wird.

5. Verfahren nach einem der vorhergehenden Ansprüche, **dadurch gekennzeichnet, dass** aus dem Betriebsparameter des Antriebsaggregats eine aufgrund einer exothermen Reaktion des Abgases in der Abgasnachbehandlungseinrichtung auftretende Temperaturdifferenz bestimmt und bei dem Ermitteln der Einflusstemperatur verwendet wird.

6. Verfahren nach einem der vorhergehenden Ansprüche, **dadurch gekennzeichnet, dass** anhand der Einflusstemperatur und/oder einer Zeitgröße aus mehreren Schädigungsdatensätzen, in welchen jeweils ein Wert der Einflusstemperatur und/oder ein Wert der Zeitgröße einerseits und ein Wert einer Teilschädigungsgröße andererseits enthalten sind, ein Schädigungsdatensatz ausgewählt und aus dem in dem ausgewählten Schädigungsdatensatz hinterlegten Wert der Teilschädigungsgröße die Schädigungsgröße ermittelt wird.

7. Verfahren nach einem der vorhergehenden Ansprüche, **dadurch gekennzeichnet, dass** die Alterungsgröße bis zum Unterschreiten eines Kapazitätsschwellenwerts durch die Sauerstoffspeicherkapazität anhand der Schädigungsgröße und ab dem Unterschreiten anhand der Sauerstoffspeicherkapazität ermittelt wird, und/oder dass die Alterungsgröße bis zum Überschreiten eines Schädigungsschwellenwerts durch die Schädigungsgröße anhand der Schädigungsgröße und ab dem Überschreiten anhand der Sauerstoffspeicherkapazität ermittelt wird, und/oder dass eine erste Teilgröße der Alterungsgröße anhand der Sauerstoffspeicherkapazität und eine zweite Teilgröße der Alterungsgröße anhand der Schädigungsgröße ermittelt und die Alterungsgröße aus der ersten Teilgröße und der zweiten Teilgröße bestimmt wird.

8. Verfahren nach einem der vorhergehenden Ansprüche, **dadurch gekennzeichnet, dass** das Abgasnachbehandlungsmodell die Konzentration der Abgaskomponente anhand einer in Abhängigkeit von der Alterungsgröße bestimmten Reaktionsgeschwindigkeit und/oder einer in Abhängigkeit von der Alterungsgröße bestimmten Temperaturschwelle ermittelt.

9. Antriebseinrichtung für ein Kraftfahrzeug, insbesondere zur Durchführung des Verfahrens nach einem oder mehreren der vorhergehenden Ansprüche, wobei die Antriebseinrichtung über ein Abgas erzeugendes Antriebsaggregat und eine Abgasnachbehandlungseinrichtung zur Nachbehandlung des Abgases verfügt, und wobei die Antriebseinrichtung dazu vorgesehen und ausgestaltet ist, mittels eines Abgasnachbehandlungsmodells unter Verwendung einer eine Alterung der Abgasnachbehandlungseinrichtung beschreibenden Alterungsgröße eine Konzentration einer in dem Abgas vorliegenden Abgaskomponente stromabwärts der Abgasnachbehandlungseinrichtung zu ermitteln, **dadurch gekennzeichnet, dass** die Antriebseinrichtung zudem dazu vorgesehen und ausgestaltet ist, die Alterungsgröße zeitweise anhand einer Sauerstoffspeicherkapazität der Abgasnachbehandlungseinrichtung und zeitweise anhand einer unter Verwendung eines Temperaturmodells für die Abgasnachbehandlungseinrichtung bestimmten Schädigungsgröße zu ermitteln.

10. Computerprogrammprodukt, umfassend Befehle, die bewirken, dass die Antriebseinrichtung nach Anspruch 9 das Verfahren nach einem oder mehreren der Ansprüche 1 bis 8 ausführt.
